# EUROPÄISCHE PATENTSCHRIFT

(11) **EP 3 643 828 B1**
(45) Veröffentlichungstag und Bekanntmachung des Hinweises auf die Patenterteilung: **11.08.2021**
(21) Anmeldenummer: 19197830.3
(22) Anmeldetag: 17.09.2019
(51) Int. Cl.: D05C 9/12

(54) **STICKMASCHINE UND VERFAHREN ZUM AUFNADELN BEIM WELLEN EINES STICKBODENS**
EMBROIDERY MACHINE AND METHOD FOR TRANSFERRING THE EMBROIDERY GROUND ONTO THE NEEDLES HOLDING THE GROUND DURING ROLLING
MACHINE À BRODER ET PROCÉDÉ DE TRANSFERT DU FOND DE BRODERIE SUR LES AIGUILLES RETENANT LE FOND PENDANT LE LAMINAGE

(30) Priorität: 04.10.2018 CH 12162018; 02.04.2019 CH 4392019
(43) Veröffentlichungstag der Anmeldung: 29.04.2020
(73) Patentinhaber: Lässer AG, 9444 Diepoldsau (CH)
(72) Erfinder: LÄSSER, Franz, 9444 Diepoldsau (CH); NUSSBAUMER, Hanno, 6845 Hohenems (AT)
(74) Vertreter: Gachnang, Hans Rudolf

(56) Entgegenhaltungen:
- EP-A1- 0 690 164
- EP-A1- 0 919 657
- CH-A- 268 508
- DE-B1- 1 485 497
- DE-C- 329 397

## Beschreibung

Gegenstand der Erfindung ist eine Stickmaschine zum Wellen eines Stickbodens zwischen zwei parallel angeordneten Wickelwellen gemäss Oberbegriff des Patentanspruchs 1.

Gegenstand der Erfindung ist weiter ein Verfahren zum Aufnadeln beim Wellen des Stoffs für den Stickboden gemäss Oberbegriff des Patentanspruchs 10.

Damit Stoffbahnen als Stickboden bestickt werden können, die breiter sind als es die Höhe eines Stickmaschinengatters einer Grossstickmaschine zulässt, sind Gatteranordnungen aus der EP 0 919 657 und der EP 0 690 164 B1 bekannt, bei welchen der Stickboden zwischen einer unteren und einer oberen Welle aufgespannt bzw. aufgewellt ist und nach Besticken einer ersten zwischen den Wellen aufgespannten bestickbaren Fläche der Stickboden von der einen auf die andere Welle aufgerollt bzw. nachgewellt wird, so dass der zum bereits bestickten Bereich benachbarte Bereich von der unteren Welle abgewickelte Stickboden in den bestickbaren Bereich zwischen den Wellen zu liegen kommt.

Vor Beginn der Bestickung eines in den Stickbereich neu zugeführten Stickbodens wird der Stickboden vorteilhafterweise mehrmals von einer Welle auf die andere gewellt und dadurch die Spannung und Ausrichtung der Schuss- und Kettfäden ausgeglichen und ausgerichtet. Damit der Stickboden zu Beginn des Stickens auf seiner ganzen Breite gleichmässig gespannt ist, wird er beidseitig von Hand auf je einer Seitenspannleiste befestigt und dann die Seitenspannleisten quer zu der Spannrichtung zwischen den Wellen horizontal auch in Kettrichtung gespannt und zum Schluss durch die Wellen, in vertikaler Richtung, d.h. in Schussrichtung nachgespannt.

Bei Stickmaschinen mit einem Gatter, welches eine Verschiebung des Stickbodens durch Aufwickeln des bestickten Bereichs auf die obere Welle und Abwickeln von unbesticktem Stickboden ab der unteren Welle zulässt, wird für eine Verschiebung des Stickbodens dieser von den Seitenspannleisten gelöst, dann die Verschiebung, d.h. das Wellen vorgenommen, um schliesslich den Stickboden erneut in den Seitenspannleisten einzuhängen. Dabei ist es kaum möglich, die seitliche Spannung nach dem Wellen wieder entsprechend der Spannung vor der Verschiebung herzustellen. Dadurch gibt es dort, wo die eine Sticketappe endet und die anschliessende Sticketappe neu beginnt, besonders in den seitlichen Bereichen des Stickbodens Verschiebungen im Stickmuster, welche die Qualität der gesamten Stickerei beeinträchtigen.

Die EP 0 919 657 B1 offenbart ein Verfahren zum Verschieben, auch Wellen genannt, eines mit zwei mit dem Stickboden translatorisch im Gatter bewegbaren Seitenspannleisten seitlich gespannten Stickbodens auf einem Stickmaschinengatter mit einer oberen und einer unteren Wickelwelle, bei welchem Verfahren der auf den Wickelwellen aufgewellte Stickboden zwischen diesen plan gespannt wird und durch Wellen von einer Wickelwelle auf die andere relativ zum Gatter verschoben wird, während er in Dornen der Seitenspannleisten eingehängt ist, damit wenigstens ein Teil des Stickbodens während der Verschiebung von den translatorisch im Gatter verschiebbaren Seitenspannleisten gespannt bleibt, um nach der Verschiebung in diesem Teil die gleiche Spannung aufzuweisen wie vor der Verschiebung. Der Stickboden wird während der Verschiebung mit einer zur Stickbodenebene schräg verlaufenden Fläche einer Löseeinrichtung aus den Dornen, die in den Stickboden eingreifen, gehoben und dadurch von den Seitenspannleisten gelöst. Bei dem Verfahren bleibt so wenigstens ein Teil des Stickbodens während der Verschiebung durch die Seitenspannleisten gespannt, um nach der Verschiebung in diesem Teil die gleiche Spannung aufzuweisen wie vor der Verschiebung. Zweckmässigerweise bleibt der an den Übergang zwischen den Etappen angrenzende Bereich gespannt, so dass beim Übergang die Spannung im Stickboden konstant bleibt und dadurch der Übergang sich unsichtbar in das Stickmuster einfügt. Es wird der Stickboden zwingend während der Verschiebung über eine der Verschiebung entsprechende Länge von den Seitenspannleisten gelöst, um ihn auf die aufwickelnde Welle aufwickeln zu können. Nach oder während der Verschiebung wird der von den Seitenspannleisten nicht gespannte Teil des Stickbodens vorteilhaft entsprechend der Spannung des gespannt gebliebenen Teils an den Seitenspannleisten neu gespannt, z.B. durch manuelles Einhängen des Stickbodens in die Dorne der Seitenspannleisten unter Berücksichtigung des Fadenlaufs des vertikalen Schussfadens. Das Spannen des Stickbodens kann von Hand oder mit einer durch die Verschiebung aktivierten Spanneinrichtung erreicht werden. Der Stickboden wird während der Verschiebung des Gatters in der vertikalen Richtung festgehalten, damit der Stickboden relativ zu den Nadeln stillstehen kann. Dies kann mit den Stoffdrückern erreicht werden, welche den Stickboden relativ zu den Nadeln fixieren.

Bei einem Stickmaschinengatter gemäss EP 0 919 657 B1 zum Aufspannen eines Stickbodens, mit einer Vorrichtung zum Verschieben des Stickbodens relativ zum Gatter und beidseitig je einer Seitenspannleiste zum seitlichen Spannen des Stickbodens sind die Seitenspannleisten vorteilhaft im Gatter translatorisch beweglich, so dass diese sich beim Bewegen des seitlich gespannten Stickbodens mitbewegen und so wenigstens ein Teil des Stickbodens während und nach der Verschiebung gespannt bleibt. Die Seitenspannleisten sind dazu in Segmente unterteilt, welche einzeln vom Stickboden ablösbar bzw. mit dem Stickboden verbindbar sind, damit bei der Verschiebung Segment um Segment vom Stickboden gelöst werden kann, wodurch die Seitenspannleiste nicht in Konflikt mit der aufrollenden Welle kommt. Um vom Stickboden abgelöst werden zu können sind die Segmente der Seitenspannleiste zweckmässigerweise an einer Kette befestigt. Dadurch lassen sich die Segmente miteinander in einer nichtgeradlinigen Bewegung verschieben, so dass die vom Stickboden gelösten Segmente vom Stickboden entfernt werden können. Die Kette bildet eine geschlossene Schlaufe um zwei Umlenkräder, so dass die Segmente auf einer Kreisbahn vom Rand des Stickbodens weg geführt werden.

Das Stickmaschinengatter weist Löseeinrichtungen auf, um den Stickboden von den Seitenspannleisten zu lösen. Dadurch kann das Lösen von Hand vermieden werden und gleichzeitig wird nur der Bereich des Stickbodens von den Seitenspannleisten gelöst, welcher vor dem Aufwickeln notwendigerweise gelöst werden muss.

Dadurch kann ein Teil des Stickbodens gespannt gelassen werden. Die Löseeinrichtungen sind stationär am Gatter angeordnet und die Seitenspannleisten relativ zu den Löseeinrichtungen beweglich, so dass beim Verschieben des Stickbodens im Gatter der Stickboden und die Seitenspannleisten voneinander gelöst werden. Die Seitenspannleisten weisen eine Vielzahl von Dornen zum Einhängen des Stickbodens auf. Mit diesen Dornen wird der Stickboden in bewährter Manier zuverlässig gehalten.

Die segmentartigen Seitenspannleisten sind mit der Kette verbunden und werden auf der Stickbodenseite in einer Führungsschiene durch die Rollen der Kette gerade geführt. Die Führung gewährt eine konstante Spannung auch bei der Verschiebung der Seitenspannleiste.

Bei diesem aus der EP 0 919 657 bekannten Verfahren wird die Kette mit ihren Segmenten, die im Stickboden eingehängt sind, beim Wellen vom Stickboden mitgezogen. Beim Sticken von sehr feinen Stoffen, beispielsweise Tüll, besteht allerdings akut die Gefahr, dass das feine Gewebe des Tülls durch die Dorne der Nadelkissen verletzt werden, weil die Kette mit den Nadelkissen durch den Stickboden in vertikaler Richtung mitgeschleppt werden müssen.

Um zu verhindern, dass beim Bewegen des Gatters in vertikaler Richtung die Geschwindigkeit der mitgezogenen Ketten infolge Reibung der Kettenglieder in den Führungen kleiner ist als die Geschwindigkeit des Stickbodens, wird in der EP 0 690 164 B1 vorgeschlagen, den Stofftransport des Stickfelds auf den Wickelwellen so genau zu steuern, dass der Stoff unter gesteuerter Zugkraft auf die Wickelwellen aufgewickelt werden kann, wobei gleichzeitig eine gesteuerte Vertikalbewegung des Stickrahmens stattfindet. Um dies zu erreichen wird vorgeschlagen, dass der Stickboden bei den Sticknadeln berührend oder berührungslos mit Hilfe eines Gebers abgetastet wird, der eine Verschiebung des Stickbodens in vertikaler Richtung erfasst und dieses Signal als Korrektursignal einer Regeleinheit zuführt, welche den Stoffantrieb der Wickelwellen so regelt, dass sich der Stickboden in Gegenüberstellung zu den Sticknadeln während Vertikalbewegung des Stickrahmens relativ nicht mehr bewegt.

Theoretisch lässt sich mit einer solchen Vorrichtung eine Synchronisierung der Gatterbewegung mit der Verschiebung der Seitenspannstabsegmenten regeln. In der Praxis ist ein solches Vorhaben sehr aufwendig, da zusätzlich ein Geber und eine teure und schwere Servo-Achse verbaut werden müsste. Über den Geber wird die Stoffposition genau überwacht und die Motoren geregelt.

Aufgabe der Erfindung ist deshalb die Schaffung einer Stickmaschine und eines Verfahrens mit denen die seitliche Spannung des Stickbodens verbessert werden kann.

Gelöst wird diese Aufgabe durch eine Stickmaschine nach Anspruch 1 und ein Verfahren nach Anspruch 10. Vorteilhafte Ausgestaltungen der Stickmaschine und des Verfahrens sind in den von den Ansprüchen 1 und 10 abhängigen Ansprüchen umschrieben.

Nach dem Verfahren bleibt der an dem Übergang zwischen den Sticketappen angrenzende Bereich stets gespannt gehalten und zusätzlich wird eine Verschiebung des Stickbodens in vertikaler Richtung, d.h. in Transportrichtung des Stickbodens auf die obere Wickelwelle ohne den Einsatz von Tastmitteln und ohne eine aufwendige Regelung für den Antrieb der Nadelkissen des Seitenspannstabs und der Wickelwelle erreicht. Zweckmässigerweise werden während des Wellens des Stickbodens von der unteren Wickelwelle auf die obere Wickelwelle und die Verschiebung des Gatters mindestens die beiden einander gegenüberliegenden auf der Höhe der Nadeln der Stickmaschine befindlichen Nadelkissen mit Bezug auf das Gestell der Stickmaschine festgeklemmt gehalten. Dadurch erfolgt beim Wellen keine Verschiebung des Stickmusters zwischen der ersten Sticketappe und der nach dem Wellen folgenden zweiten Sticketappe. Durch den Eingriff mehrerer Nadelkissen auf jeder Seite des Stickbodens während des Wellens kann der Stickboden über eine in vertikaler Richtung grössere Länge gespannt gehalten werden, so dass auch kein geneigt zu den Schuss- und Kettfäden, also ein schräg verlaufender Verzug eintreten kann. Durch das Festklemmen mindestens eines der Nadelkissen auf jeder Seite des Stickbereichs durch Klemmmittel, welche am Stickmaschinengestell befestigt sind, wird sichergestellt, dass keine Bewegung des eingespannten Stickbodenbereiches in vertikaler Richtung erfolgen kann. Während des Wellens eingesteckte Sticknadeln werden dadurch nicht verbogen und können daher auch nicht brechen. Die Weiterführung des Stickmusters erfolgt damit exakt im Zehntelsmillimeterbereich an der Stelle, wo das vorangehende Stickmuster beendet worden ist. Durch die eingesteckt gebliebenen Sticknadeln und insbesondere auch durch die angedrückten Stoffdrückertatzen werden auch sehr empfindliche Materialien für den Stickboden wie Tüll nicht derart belastet, dass Schäden im Bereich der Nadelkissen entstehen können.

Als vorteilhaft erweist es sich, den Stickboden oberhalb des Bereichs der Nadeln von den die Spannleiste bildenden und nicht festgehaltenen Nadelkissen zu lösen und so den Stickboden faltenfrei auf die obere Wickelwelle aufzuwickeln.

Die Mittel zum Festhalten der Nadelkissen während des Wellens sind am Stickmaschinengestell befestigt. Dadurch wird die bewegte Masse des Gatters unwesentlich erhöht. Es wird zudem sichergestellt, dass die Spannung auf den Stickboden in horizontaler Richtung nicht verändert wird und insbesondere keine Verschiebung des festgeklemmten Stickbereichs in vertikaler Richtung erfolgen kann.

Eine besonders vorteilhafte Ausgestaltung der Erfindung ermöglicht es, dass das Aufnadeln des Stoffs auf die Nadelkissen ohne einen manuellen Eingriff, also völlig automatisch erfolgt, d.h. ohne manuelle Eingriffe, sobald von der unteren Stoffwelle die Kante des Stoffs sich dem Stickbereich nähert. Das Aufnadeln erfolgt sehr präzise und äusserst gleichmässig.

Das synchrone Nach-aussen-Schieben der Kantenbereiche des zugeführten Stoffs bzw. Stickbodens stellt sicher, dass die Kettfäden des zugeführten Stoffs ohne seitliche Verschiebungen in den neuen Stickbereich eingeführt werden.

Der Aufbau des Stickmaschinengatters und der Halte- und Klemmelemente ist einfach und es wird kein Antrieb benötigt, um beim Wellen den gespannt gehaltenen Bereich des Stickbodens mit den letzten Stichen vor Beginn des Wellens präzise festzuhalten, um nach dem Wellen das Sticken des Stichmusters wieder aufnehmen zu können. Zudem wirken äusserst geringe Kräfte auf den festgehaltenen Bereich des Stickbodens während des Wellens.

Durch die Anordnung der Halte- und Klemmelemente sowie deren Antriebe am Maschinengestell, für die Nadelkissen am Spannrahmen, wird die Masse des Gatters nicht durch diese erhöht.

Die Mittel zum seitlichen Spannen bzw. Nach-aussen-Schieben des zulaufenden Stoffs sind an den Streben des Gatters befestigt und liegen demzufolge stets exakt in Linie zu dem Spannrahmen beim Aufnadeln des Stoffs.

Anhand eines Ausführungsbeispiels wird die Erfindung unter Bezugnahme auf die Figuren beschrieben. Es zeigen:
- Figur 1: eine perspektivische nadelseitige Darstellung eines Gatters einer Grossstickmaschine sowie deren Antriebselemente in X- und Y-Richtung,
- Figur 2: eine Ansicht des Gatters gemäss Fig. 1 mit vollständig besticktem Stickboden vor dem Wellen von vorne,
- Figur 3: eine Seitenansicht des Gatters und dessen Antriebselemente,
- Figur 4: eine schematische Aufsicht auf das Gatter und dessen Antriebselemente sowie die Sticknadeln und dazwischen angeordneten Stoffdrücker,
- Figur 5: ein vergrösserter perspektivischer Ausschnitt A einer Haltevorrichtung für die Nadelkissen an der Spannleiste in Fig. 1,
- Figur 6: ein vergrösserter perspektivischer Ausschnitt B der auf Kettengliedern aufgesetzten Nadelkissen,
- Figur 7: eine perspektivische Darstellung des Gatters einer Grossstickmaschine sowie deren Antriebselemente für die Gatterbewegung in X- und Y-Richtung Ende des Aufwellvorgangs,
- Figur 8: eine Ansicht des Gatters gemäss Fig. 1 mit vollständig besticktem Stickboden nach dem Wellen am Ende des Aufwellvorgangs,
- Figur 9: eine Seitenansicht des Gatters und dessen Antriebselemente am Ende des Aufwellvorgangs,
- Figur 10: eine Aufsicht auf das Gatter und dessen Antriebselement am Ende des Aufwellvorgangs,
- Figur 11: eine vergrösserte perspektivische Darstellung des Klemmbereichs an der Spannleiste mit geschlossenem Klemmelement,
- Figur 12: eine perspektivische Darstellung der Stickmaschine und deren Gestell,
- Figur 13: einen perspektivisch dargestellten Ausschnitt der Spannleiste mit der Kante des eingespannten Stickbodens,
- Figur 14: eine Frontansicht des Ausschnitts in Fig. 13,
- Figur 15: einen Querschnitt längs Linie XV-XV in Fig. 14,
- Figur 16: einen perspektivisch dargestellten Ausschnitt einer Aufnadelstation in Aufnadelstellung,
- Figur 17: die Aufnadelstation weggeschwenkt von den Nadelkissen,
- Figur 18: eine Seitenansicht auf die Aufnadelstation und der darunterliegenden unteren Wickelwelle,
- Figur 19: eine Ansicht der Nadelstation und der darunterliegenden Umlenkung der Nadelkissen in Arbeitsstellung,
- Figur 20: die Anordnung gemäss Figur 17 in Draufsicht,
- Figur 21: eine Ansicht der Aufnadelstation und der darunterliegenden Umlenkung der Nadelkissen in Offenstellung beim Aufspannen eines neuen Stickbodens auf die Wickelwellen und
- Figur 22: einen Schnitt längs Linie V-V in Figur 21.

Der Spannrahmen einer Grossstickmaschine, kurz Gatter 1 genannt, umfasst zwei beabstandet angeordnete vertikal verlaufende Rahmenteile 3 und 5, zwischen denen eine obere Wickelwelle 7 und eine untere Wickelwelle 9 dreh- und antreibbar gelagert sind. Die Antriebe der beiden Wickelwellen 7 und 9 sind nicht dargestellt. Die beiden Wickelwellen 7 und 9 tragen einen Stickboden 11, der zwischen den beiden Wickelwellen 7, 9 plan gespannt gehalten ist. Die Verbindung zwischen der oberen Kante des Stickbodens 11, dessen Kettfäden horizontal und dessen Schussfäden vertikal verlaufen, mit der Wickelwelle 7 und deren Unterkante mit der Wickelwelle 9 erfolgt in aus dem Stand der Technik bekannter Weise. Diese wird hier nicht näher beschrieben.

Die beiden Rahmenteile 3 und 5 sind in vertikaler Richtung (Y-Richtung) an vertikal liegenden Führungsschienen 13 verschiebbar geführt. Die Führungsschienen 13 und das daran befestigte Gatter 1 sind ihrerseits mit Zahnstangen 15 in horizontaler Richtung verschiebbar. Die Verschiebung in horizontaler Richtung erfolgt über Zahnritzel 17, die von einem Servomotor 19 angetrieben werden.

Die Rahmenteile 3, 5 sind in vertikaler Richtung mit einer Zahnstange 21 verschiebbar gelagert, welche durch ein zweites Zahnritzel 23, angetrieben durch einen zweiten Servomotor 25, verschiebbar ist. Mit den beiden Servomotoren 19 und 25 können folglich die beiden Rahmenteile 3, 5 sowie die beiden Wickelwellen 7 und 9 mit dem darauf aufgespanntem Stickboden 11 in vertikaler und/oder horizontaler Richtung verfahren werden und damit kann durch die in einer horizontalen Ebene angeordneten Sticknadeln 26 der Stickboden 11 bestickt werden. In Figur 4 sind schematisch auch die Stoffdrücker 28 zwischen den Nadeln 26 schematisch dargestellt und zudem der Stickboden 11.

Weiter sind an den beiden Rahmenteilen 3 und 5 des Gatters 1 an in den Figuren nicht sichtbaren Trägern je zwei Kettenräder 27 befestigt, über die endlos ausgebildete Ketten 29 umlaufend angeordnet sind. Auf den Kettengliedern 31 der Ketten 29 sind Nadelkissen 33 aufgesetzt. Dornen 63 auf den Nadelkissen 33 sind in Richtung des Stickbodens 11 gerichtet und folglich nur in den Figuren 13 bis 15 sichtbar. Die Dornen 63 liegen vorzugsweise nicht senkrecht zur Ebene des Stickbodens 11, sondern geneigt dazu. Die geneigte Anordnung der Dornen 63 auf dem Nadelkissen 33 ermöglicht einen sicheren Halt des Stickbodens 11, wenn das Nadelkissen 33 zum Wellen oder Spannen des Stickbodens 11 verschoben wird. Je höher die Spannung, umso tiefer greifen die Dornen 63 in den Stickboden ein (Fig. 15).

Auf der Rückseite der Nadelkissen 33 sind fahnenartig ausgebildete Führungsplatten 35 ausgebildet.

Nadelseitig, d.h. auf der Seite des Betrachters der Figuren 1,2,5,6,7,8,11, ist eine Haltevorrichtung 37 angeordnet, die unabhängig vom Gatter 1 direkt am Maschinengestell 41 der Stickmaschine befestigt und horizontal verschiebbar auf einer Schiene 39 geführt ist (Figuren 5 und 11). Die Haltevorrichtung 37 in Fig. 11 umfasst einen Ausleger 43, der horizontal verschiebbar an der Schiene 39 angeordnet ist. Der Ausleger 43 trägt eine Halteplatte 45, an welcher ein Rollenpaar 47 auf Exzenterbolzen 49 befestigt ist, wobei die Exzenterbolzen 49 der beiden Rollen des Rollenpaares 47 in einem Abstand zueinander angeordnet sind. Das Rollenpaar 47 ist auf den horizontal angeordneten, senkrecht zur Platte 45 stehenden Exzenterbolzen 49 drehbar gelagert. Die beiden Rollen des Rollenpaars 47 greifen von beiden Seiten spielfrei an einer vertikal angeordneten Führungsschiene 51 an bzw. rollen spielfrei auf deren Oberflächen ab. Die Führungsschiene 51 ist an einer Kettenführung 75 für die Kette 29 angeordnet.

Weiter ist an der Halteplatte 45 ein Klemm- und Halteelement 53 befestigt. Das Klemm- und Halteelement 53 umfasst zwei Klemmbacken 55, welche schwenkbar auf einer vertikal liegenden und an der Halteplatte 45 befestigten Welle 57 gelagert sind. Die Klemmbacken 55 werden von Hebelarmen 59 getragen, deren Enden mit einem Pneumatikantrieb 61 verbunden sind.

Zwischen den beiden Klemmbacken 55, d.h. zwischen deren beiden einander gegenüberliegenden Oberflächen können bei geöffneten Klemmbacken 55 die Führungsplatten 35 der Nadelkissen 33 berührungsfrei bewegt werden (vergl. Figuren 5 und 11). In Klemmstellung gemäss Figur 11 drücken die Klemmbacken 55 gegen die Führungsplatten 35 und halten diese fest. Vorzugsweise werden von den Klemmbacken 55 zwei oder mehr Kettenglieder 31 mit deren Führungsplatten 35 gleichzeitig festgeklemmt und bezüglich des Maschinengestells 41 stationär gehalten.

Die gemeinsame Schwenkwelle 57 für die Klemmbacken 55 erlaubt es, dass diese sich beim Klemmen selbsttätig auf die Platten 35 ausrichten und folglich mit gleichmässigen Kräften gegen die Führungsplatten 35 drücken.

Aus den Figuren 14,15 ist ersichtlich, dass die Ketten 29 in den Kettenführungen 75 zwischen den beiden Kettenrädern 27 (in den Figuren 13 bis 15 nicht dargestellt) exakt geführt sind. Die Kettenführungen 75 sind am Gatter 1 befestigt, so dass beim Sticken die Kette 29 mit den Nadelkissen 33 den an den letzteren gespannt gehaltenen Stickboden 11 fixiert tragen.

In der vergrösserten Darstellung von drei Nadelkissen 33 in der Figur 13 ist ein möglicher Aufbau der Nadelkissen 33 sichtbar. Jedes Nadelkissen 33 ist mit geeigneten Mitteln, beispielsweise Schrauben oder Nieten 65, an einem Kettenglied 31 oder an die Kettenglieder 31 verbindenden Bolzen befestigt. Das Nadelkissen 33 besteht aus einem mehrfach gebogenem Blechteil, aus einem Spritzgussteil oder einem geeigneten anderen Material. Ein erster Abschnitt 67 des Nadelkissens 33 liegt parallel zum Kettenglied 31. Daran schliesst ein beispielsweise in einem Winkel von 45° abgekanteter zweiter Abschnitt 69 an. An diesen folgt parallel zum ersten Abschnitt 67 liegend ein dritter Abschnitt 71. In einer bevorzugten Ausgestaltung des Nadelkissens 33 sind die Dornen 63 an einen geneigt zum dritten Abschnitt 71 liegenden vierten Abschnitt 73 befestigt. Dieser trägt am freien Ende eine Mehrzahl von Nadeln oder Dornen 63. Die Dornen 63 können in einer Reihe oder mehr als einer Reihe angeordnet sein. Anstelle von Dornen 36 können an der Kante des vierten Abschnitts 73 dreieckförmige Zacken ausgebildet sein (Fig. 16 - 18). Am dritten Abschnitt 71 ist weiter die fahnenartig ausgebildete Platte 35 angeformt oder befestigt. Im dargestellten Ausführungsbeispiel ist die Platte 35 durch einen Stanz-/Biegevorgang aus dem dritten Abschnitt 71 geformt. Die Platte 35 kann aber auch am dritten Abschnitt 71 beispielsweise angeschweisst oder auf andere Weise befestigt sein. In der bevorzugten Ausführung gemäss den Figuren 13 bis 15 kann einerseits durch den Stanz-/Biegevorgang das Nadelkissen 33 sehr kostengünstig hergestellt werden und zudem kann durch die Verwendung eines Bereichs des Abschnitts 71 als Fahne 35 Gewicht eingespart werden, welches sich positiv auf die Gesamtmasse der Kette 29, welche mit dem Gatter 1 beim Sticken bewegt werden muss, auswirkt.

In den Figuren 13 und 15 ist weiter gut ersichtlich, dass die geneigt zum dritten Abschnitt 71 in einem spitzen Winkel angeordneten Dornen 63 den Stickboden 11 nach dem Spannen sicher halten, da beim Spannen, d.h. beim Verschieben der Nadelkissen 33 mit der Kette 29 die Dornen 63 weiter in den Stickboden 11 hinein- und durch diesen hindurch gedrückt werden.

Beim Verschieben der Nadelkissen 33 in horizontaler Richtung "X" zusammen mit der Kettenführung 75 verbleiben die Klemmbacken 55 an der Haltevorrichtung 37 ortsfest stehen. Durch den Eingriff des Rollenpaars 47 an der vertikal angeordneten Führungsschiene 51, welche Führungsschiene 51 mit der Kettenführung 75 verbunden ist, wird die Haltevorrichtung 37 stets an die Lage der Nadelkissen 33 angepasst bzw. mitgeführt. Das Klemm- oder Halteelement 53 muss immer exakt mitgeführt werden, ansonsten die Nadelkissen 33 partiell gebremst würden und dadurch den Stickboden 11 verziehen.

Nachfolgend wird das Verfahren zum Wellen sowie die Funktionsweise mit der neuen Klemmvorrichtung näher erläutert. Ausgehend von der Situation, wie sie in den Figuren 1 und 2 dargestellt ist, geschieht das Wellen nach Beendigung von Stickmustern, wenn diese im Wesentlichen die Fläche zwischen den beiden Wickelwellen 7,9 bedecken wie folgt: Das untere Ende des ersten Stickbereichs bzw. der Anschluss für die nächste Etappe wird durch die Nadeln 27 bestimmt, die entweder noch eingestochen in den Stickboden 11 oder zurückgefahren vor dem Stickboden 11 liegen. Die Maschinenbewegungen sind stillgesetzt. Durch Betätigen des Pneumatikantriebs 61 werden die Klemmbacken 55 geschlossen, zwischen denen diejenigen Führungsplatten 35 der Nadelkissen 33 liegen, welche den Stickboden 11 beidseitig ausserhalb der letzten Stiche der Stickmuster gespannt halten und fixieren die zwischen den Klemmbacken 55 liegenden Führungsplatten 35 an den Kettengliedern 31 bezüglich des Gestells 41 der Stickmaschine. Durch das Festklemmen der Nadelkissen 33 seitlich der Nadeln 27 kann sich der Bereich des Stickbodens 11, der von den verbundenen Nadelkissen 33 gespannt gehalten wird, in vertikaler Richtung nicht mehr bewegen.

Nun wird das Gatter 1 mit den daran befestigten Wickelwellen 7 und 9 durch den Servomotor 25 nach unten geführt. Die Kettenräder 27 mit der Kette 29 und der Kettenführung 75, die am Gatter 1 befestigt sind, fahren ebenfalls nach unten. Gleichzeitig werden die beiden Wickelwellen 7 und 9 angetrieben und zwar derart, dass der bestickte Stickboden 11 auf der oberen Wickelwelle 7 aufgewickelt und der noch nicht bestickte Stickbodenbereich von der unteren Wickelwelle 9 abgewickelt wird. Durch die einerseits geklemmt gehaltenen Führungsplatten 35, Nadelkissen 33, Kettenglieder 29 und anderseits durch die Abwärtsbewegung der Kettenräder 27 werden die Kettenräder 27 in Drehung versetzt. Während dieses Vorgangs drehen die Kettenräder 27 auf der linken Seite des Stickbodens 11 im Gegenuhrzeigersinn, diejenigen auf der rechten Seite im Uhrzeigersinn. Die Kettenglieder 31 mit den Nadelkissen 33 zwischen den Kettenrädern 27, an denen der Stickboden 11 gespannt gehalten wird, bewegen sich nicht analog den Platten eines angestossenen Raupenfahrzeugs, die auf dem Boden aufliegen. Die jeweils zuoberst liegenden Kettenglieder 31 werden einzeln um die oben liegenden Kettenräder 27 von der Kante des Stickbodens 11 weggeführt. Rechtzeitig bevor sich die Nadelkissen 33 von der Kante des Stickbodens 11 wegbewegen, wird der Stickboden 11 von den Dornen 63 an den Nadelkissen 33 gelöst. Das Ablösen des Stickbodens 11 von den Dornen 63 der Nadelkissen 33 erfolgt durch geeignet angeordnete Ablösemittel, die hier nicht näher beschrieben werden. Diese können einen Aufbau aufweisen wie diejenigen in der EP 919 657 B1.

Dieser Vorgang läuft solange, bis sich das Gatter 1 in der Position befindet, wie sie in den Figuren 7 und 8 dargestellt ist, d.h. das Gatter 1 mit den Wickelwellen 7,9 liegt unten und die obere Wickelwelle 7 direkt über den Sticknadeln 26. Der bereits bestickte Stickbodenabschnitt ist zu jenem Zeitpunkt fast vollständig auf der oberen Wickelwelle 7 aufgewickelt und unterhalb der Nadeln 27 steht ein neuer noch unbestickter Stickbodenbereich bereit für die Aufnahme des folgenden Stickvorgangs. Bevor dieser allerdings beginnen kann, werden die beiden seitlichen Kanten des Stickbodens 11 unterhalb von den Nadeln 27 an den Nadelkissen 33, die unterhalb dem Klemm- und Halteelement 53 liegen, befestigt. Dabei muss darauf geachtet werden, dass die Schussfäden des Stickbodens 11 parallel zu den in einer Reihe liegenden Nadelkissen 33 verlaufen. Sobald dies der Fall ist, können die Klemm- und Halteelemente 53 bzw. deren Klemmbacken 55 geöffnet werden. Die Stickmuster, welche am Ende des vorangegangenen ersten Stickvorgangs nicht mehr weitergeführt worden sind, können nun exakt und ohne Abweichung oder Versatz weitergestickt werden. Während des Stickvorgangs des zweiten Stickbereichs verbleiben die Klemmbacken 55 offen und die Führungsplatten 35 an den Kettengliedern 31 können zwischen den Klemmbacken 55 kontaktlos hindurchgleiten und behindern diese nicht an der Vorbeifahrt, wenn sich der Stickboden 11 relativ zu den Klemmbacken 55 mit dem Gatter 1 nach oben bewegt. Dies wird durch das Rollenpaar 47 sichergestellt. Nach Vollendung der folgenden zweiten Sticketappe können wiederum die Klemmbacken 55 geschlossen werden, weil dann wieder die Situation eingetreten ist, wie sie in den Figuren 1 und 2 dargestellt und beschrieben worden ist.

Während des Wellens des Stickbodens 11 von der unteren Wickelwelle 9 auf die obere Wickelwelle 7 greifen keine störenden Kräfte am Stickboden 11 an, weil durch das Nachunten-Fahren des Gatters 1 keine Kettenbewegung des am Stickboden 11 anliegenden Trums der Kette 29 im Klemmbereich ausgelöst wird und die vom Stickboden 11 über das obere Kettenrad 27 wegfahrenden Nadelkissen 33 keine Verbindung mehr zum Stickboden 11 aufweisen.
Die seitlichen, das heisst horizontalen Bewegungen des Gatters 1 beim Sticken werden durch das Klemm- und Halteelement 53 nicht behindert, da letztere von dem Rollenpaar 47, welches an der Führungsschiene 51 geführt ist, den Horizontalbewegungen des Gatters 1 folgen.

In den Figuren 16 bis 21 wird eine Aufnadelvorrichtung 77 beschrieben, mit welcher der von der unteren Wickelwelle 9 abgewickelte und in den Stickbereich einfahrende Stoff bzw. Stickboden 11 an dessen Rändern erfasst, nach aussen gezogen und auf die Nadelkissen 33 aufgenadelt wird. Dazu sind Aufnadelvorrichtungen 77 an den beiden vertikal verlaufenden Rahmenteilen des Gatters 1 angeordnet. Diese umfassen je eine Tragplatte 79, an welcher ein Antriebsmotor 81 um eine vertikale verlaufende Achse A schwenkbar gelagert ist. Der Antriebsmotor 81 trägt an seiner Abtriebswelle eine zylindrische Walze 83 mit elastischer Manteloberfläche. Die Walze 83 weist eine mindestens über einen Teilbereich abriebfeste Oberfläche aus Naturkautschuk auf, z.B. aus Para-Gummi oder einem ähnlichen, optimale Reibeigenschaften zum Schieben des Stickbodens aufweisenden anderen Material. Alternativ kann die Walze 83 auch als Bürstenwalze mit radial angeordneten Borsten ausgebildet sein. Die in einer zylindrischen Fläche angeordneten Borstenenden bilden eine raue Oberfläche. Der Antriebsmotor 81 und die Walze 83 sind vorzugsweise auf zwei beabstandet zueinander angeordneten oberen und unteren Schwenkplatten 85 befestigt. Die Walze 83 ist beidendig an den Schwenkplatten 85 gelagert. Weiter ist an den Schwenkplatten 85 auf einem Ausleger 87 ein Andrückrad 89 mit im Wesentlichen horizontal liegender Drehachse frei drehbar gelagert. Das Andrückrad 89 ist auf einem Achsstummel 91 gelagert, der senkrecht zum Ausleger 87 an diesem befestigt ist. Am oberen Ende des Auslegers 87 ist eine Führungsplatte 93 mit teilweise bogenförmiger verlaufender Kante ausgestaltet. Dessen vertikal ausgerichteter Kantenbereich 95 liegt parallel zu den Nadeln 33' der Nadelkissen 33.

An der oberen oder der unteren Schwenkplatte 85 ist zudem ein Schwenkhebel 97 befestigt, mit welchem die beiden Schwenkplatten 85 samt Antriebsmotor 81 und Walze 83 sowie dem Andrückrad 89 und Führungsplatte 93 aus einer Arbeitsstellung (Figur 16) in eine Ruheposition (Figur 17) bzw. eine Stellung zum Einlegen des Stickbodens schwenkbar ist. Um die Arbeitsposition einzuhalten, ist zwischen der Tragplatte 79 und den Schwenkplatten 85 ein Federpaket 99 eingespannt. Das Federpaket 99 kann beispielsweise eine oder zwei Schraubenfedern umfassen. Einerseits ermöglicht das Federpaket 99, dass die Aufnadelvorrichtung in der Arbeitsstellung gemäss Figur 16 gehalten wird und andererseits ist die Arbeitsstellung nicht starr, sondern die Anpressung des Andrückrads 89 an die Nadelkissen 33 ist federelastisch nachgiebig. Dies um zu verhindern, dass bei Problemen des Aufnadeln des Randbereichs des Stickbodens 11 und bei Verwendung von Stoffen unterschiedlicher Dicke das Andrückrad 89 von den Nadeln 33' abheben kann.

In Figur 18 ist ersichtlich, dass der Stickboden 11 von der unteren Wickelwelle 9 tangential weg und direkt nach oben zu den Nadelkissen 33 verläuft und in der Ebene liegt, in welcher die Basis der Nadeln 33' aus dem Nadelkissen 33 abstehen.

In Figur 19 ist das Andrückrad 89 in Arbeitsstellung und dessen Zähne greifen zwischen die Nadeln an den Nadelkissen 33. Das Andrückrad 89 greift in die Nadeln 33' der Nadelkissen 33, nachdem diese an einer nicht dargestellten bzw. nicht sichtbaren Kettenführung 75 in Linie nach oben (Pfeil p) geführt werden. Der Stickgrund 11 wird von der unteren Wickelwelle 9 abgewickelt und auf die obere Wickelwelle (in Figur 19 nicht dargestellt) aufgewickelt. Mit der Walze 83, die vom Antriebsmotor 81 angetrieben wird, wird der Kantenbereich 11' des Stickbodens 11 in Richtung des Pfeils S nach rechts gezogen, d.h. der Stickboden wird über die Spitzen der Nadeln der Nadelkissen 33 hinweggespannt und unmittelbar danach durch das Andrückrad 89 in die Nadeln hineingedrückt. Bevor der Stickboden 11 bzw. dessen Kantenbereich 11' das Andrückrad 89 erreicht, erfolgt die Führung des Kantenbereichs 11' durch die Führungsplatte 93 (gut sichtbar in Figur 21), welche den Kantenbereich 11' nach Überqueren der Nadeln der Nadelkissen 33 an den nadellosen Bereich der Nadelkissen 33 bzw. einen Rahmenbereich andrückt und den Kantenbereich niederhält.

Zusammengefasst erfolgt das Aufnadeln des Stickbodens 11 dadurch, dass mit den Walzen 83 die Kantenbereiche 11' des Stickbodens 11 vom zentral liegenden Stickbereich weg nach aussen gezogen werden. Dabei überqueren die Kantenbereiche 11' die Nadelkissen 33 bzw. deren Nadeln und werden von den Führungsplatten 93 hinter den Nadeln auf die nadellosen Bereiche der Nadelkissen 33 geführt und durch die Andrückräder 89 in die Nadeln der Nadelkissen 33 sicher hineingedrückt.

Nach dem Wellen des neuen Stickbereichs im Gatter können die Spannstäbe, d.h. die Nadelkissen 33 nach aussen geführt und dadurch der eingespannte Stickboden 11 auf die notwendige Spannung in horizontaler Richtung und durch die Wickelwellen in vertikaler Richtung gespannt werden.

## Patentansprüche

1. Stickmaschine mit einem Gatter (1), umfassend eine obere (7) und eine untere Wickelwelle (9) zum Wellen eines Stickbodens (11) von der unteren Wickelwelle (9) auf die obere Wickelwelle (9), wobei die Wickelwellen (7,9) zwischen zwei beabstandet angeordneten Rahmenteilen (3,5) dreh- und antreibbar befestigt sind, weiter umfassend zwei an den Rahmenteilen (3,5) des Gatters (1) angeordnete Seitenspannleisten (10) zum seitlichen Spannen des Stickbodens (11), welche Seitenspannleisten (10) je eine um zwei Kettenräder (27) umlaufende Kette (29), welche Ketten (29) je in einer Kettenführung (75) geführt sind, umfassen und an den Kettengliedern (31) befestigte Nadelkissen (33) tragen, wobei am Maschinengestell (41) der Stickmaschine Halteelemente angeordnet sind, mit denen an beiden seitlichen Kantenbereichen (11') des Stickbodens (11) mindestens je ein Kettenglied (31) mit einem Nadelkissen (33) fixierbar ist,
**dadurch gekennzeichnet, dass**
die Halteelemente Halte- und Klemmelemente (53) sind, welche je zwei gegeneinander führbare Klemmbacken (55) umfassen, welche durch einen Antrieb (61) betätigbar sind und dass an den Kettengliedern (31) oder den Nadelkissen (33) Ketten-Führungsplatten (35) angeordnet sind, welche beim Sticken zwischen den Klemmbacken (55) hindurchführbar und beim Wellen festklemmbar ausgebildet sind.

2. Stickmaschine nach Anspruch 1, **dadurch gekennzeichnet, dass** die Halte- und Klemmelemente (53) am Gestell (41) der Stickmaschine entlang einer Schiene (39) horizontal verschiebbar geführt sind.

3. Stickmaschine nach Anspruch 1 oder 2, **dadurch gekennzeichnet, dass** an den Kettenführungen (75) angeordnete Führungsschienen (51) in vertikaler Richtung an den Halte- und Klemmelementen (53) geführt verschiebbar sind.

4. Stickmaschine nach Anspruch 3, **dadurch gekennzeichnet, dass** die vertikale Führung der Führungsschiene (51) durch die Halte- und Klemmelemente (53) mit einem Rollenpaar (47) erfolgt, welches Rollenpaar (47) die Führungsschiene (51) seitlich spielfrei umgreift.

5. Stickmaschine nach einem der Ansprüche 1 bis 4,
**dadurch gekennzeichnet, dass** die Kettenführungen (75) parallel zueinander angeordnet sind und die Kettenräder (27) an den Rahmenteilen (3, 5) befestigt sind und das Gatter (1) eine Aufnadelvorrichtung (77) zum Aufnadeln eines bandförmigen Stickbodens (11) entlang seiner einander gegenüberliegenden Kantenbereiche (11') auf die Nadelkissen (33) umfasst, wofür an den zwei einander gegenüberliegenden Rahmenteilen (3,5) je ein Schiebeelement und je ein Andrücker auf einem Träger angeordnet sind, wobei die Träger um im Wesentlichen parallel zu den Rahmenelementen (3,5) liegende Achsen (A) schwenkbar sind.

6. Stickmaschine nach Anspruch 5, **dadurch gekennzeichnet, dass** jedes Schiebeelement eine im Wesentlichen zylindrische Walze (83) umfasst, die auf einer antreibbaren Welle eines Antriebsmotors (81) gelagert ist.

7. Stickmaschine nach Anspruch 6, **dadurch gekennzeichnet, dass** die Walze (83) eine radial-elastische Oberfläche aus Gummi aufweist oder dass die Oberfläche der Walze (83) durch radial angeordnete Borsten gebildet wird.

8. Stickmaschine nach einem der Ansprüche 6 oder 7, **dadurch gekennzeichnet, dass** eine Führungskante an einer Aufnadel-Führungsplatte (93) beabstandet zur Achse der Walze (83) verläuft.

9. Stickmaschine nach einem der Ansprüche 5 bis 8, **dadurch gekennzeichnet, dass** an beiden Trägern der Andrücker als drehbar gelagertes Andrückrad (89) ausgebildet ist, welches zum Andrücken des Kantenbereichs (11') des Stickbodens (11) an und in die Nadeln der Nadelkissen (33) im Wesentlichen parallel zur Aufnadel-Führungsplatte (93) angeordnet ist.

10. Verfahren zum Aufnadeln beim Wellen eines textilen bandförmigen Stickbodens (11) entlang seiner einander gegenüberliegenden Kantenbereiche (11') auf Nadelkissen (33) mit Nadeln, wobei die Nadelkissen (33) an je um zwei Kettenräder (27) endlos umlaufenden Transportmitteln mit je zwei Trummen (29') angeordnet sind und einander gegenüberliegende Trumme (29') je in einer Führungsschiene (75) parallel zueinander geführt sind, wobei die Kettenräder (27) an Rahmenteilen (3,5) eines Gatters (1) einer Stickmaschine nach einem der Ansprüche 5 bis 9 befestigt sind, und wobei die folgenden Schritte durchgeführt werden:
- Nach-aussen-Schieben der beiden Kantenbereiche (11') des bandförmigen Stickbodens (11) bis über Spitzen der Nadeln an den Nadelkissen (33),
- Andrücken der Kantenbereiche (11') auf nadellose Abschnitte der Nadelkissen (33) und dabei
- Andrücken des Stickbodens (11) auf die Spitzen der Nadeln und Einstechen der Nadeln in den Stickboden (11),
wobei zum Nach-aussen-Schieben der beiden Kantenbereiche (11') des bandförmigen Stickbodens (11) an den zwei einander gegenüberliegenden Rahmenteilen (3,5) je ein Schiebeelement und je ein Andrücker vorgesehen sind, **dadurch gekennzeichnet, dass** diese auf einem Träger angeordnet sind, wobei die Träger um im Wesentlichen parallel zu den Rahmenelementen (3,5) liegende Achsen (A) schwenkbar sind.

11. Verfahren nach Anspruch 10, **dadurch gekennzeichnet, dass** jeder Kantenbereich (11') mit der Peripherie einer Rolle aus Gummi (83) oder einer Bürstenwalze mit radial angeordneten Borsten an Aufnadel-Führungsplatten (93) angedrückt nach aussen geschoben wird.

12. Verfahren nach Anspruch 11, **dadurch gekennzeichnet, dass** die Kantenbereiche (11') mit den Aufnadel-Führungsplatten (93) über die Nadelkissen (33) gestreckt gehalten werden.

13. Verfahren nach einem der Ansprüche 10 bis 12, **dadurch gekennzeichnet, dass** die Kantenbereiche (11') mit einem gezahnten Andrückrad (89) in die Nadeln hineingedrückt werden.

14. Verfahren nach Anspruch 13, **dadurch gekennzeichnet, dass** die Zähne des Andrückrades (89) zwischen die Nadeln des Nadelkissens (33) eingreifen.

## Claims

1. An embroidery machine having a creel (1), comprising an upper (7) and a lower winding shaft (9) for rolling an embroidery ground (11) from the lower winding shaft (9) onto the upper winding shaft (9), wherein the winding shafts (7,9) are fastened in a rotatable and drivable manner between two frame parts (3,5) arranged at a distance, further comprising two lateral tensioning strips (10) arranged on the frame parts (3,5) of the creel (1) for laterally tensioning the embroidery ground (11), which lateral tensioning strips (10) each comprise a chain (29) circulating around two chain wheels (27), which chains (29) are each guided in a chain guide (75) and support pin cushions (33) fastened to the chain links (31), wherein holding elements are arranged on the machine frame (41) of the embroidery machine, with which holding elements at least one chain link (31) each, having a pin cushion (33), can be fixed to both lateral edge regions (11') of the embroidery ground (11),
**characterized in that**
the holding elements are holding and clamping elements (53) which each comprise two clamping jaws (55) which can be guided against one another, which can be actuated by a drive (61), and chain guide plates (35) are arranged on the chain links (31) or the pin cushions (33), said chain guide plates being configured to be guided through between the clamping jaws (55) during embroidering and configured to be firmly clamped during rolling.

2. The embroidery machine according to Claim 1, **characterized in that** the holding and clamping elements (53) are guided in a horizontally displaceable manner along a rail (39) on the frame (41) of the embroidery machine.

3. The embroidery machine according to Claim 1 or 2, **characterized in that** guide rails (51) arranged on the chain guides (75) can be displaced, guided in the vertical direction on the holding and clamping elements (53).

4. The embroidery machine according to Claim 3, **characterized in that** the guide rail (51) is guided vertically through the holding and clamping elements (53) with a pair of rollers (47), which pair of rollers (47) engages around the guide rail (51) laterally without play.

5. The embroidery machine according to any one of Claims 1 to 4, **characterized in that** the chain guides (75) are arranged parallel to one another and the chain wheels (27) are fastened to the frame parts (3, 5) and the creel (1) comprises a transfer apparatus (77) for transferring a ribbonlike embroidery ground (11) along its edge regions (11') located opposite one another onto the pin cushions (33), for which a sliding element and a pressing device are each arranged on a support on the two frame parts (3,5) located opposite one another, wherein the supports can be swiveled around axes (A) located substantially parallel to the frame elements (3,5).

6. The embroidery machine according to Claim 5, **characterized in that** each sliding element comprises a substantially cylindrical roller (83) which is mounted on a drivable shaft of a drive motor (81).

7. The embroidery machine according to Claim 6, **characterized in that** the roller (83) has a radial-elastic surface made of rubber or the surface of the roller (83) is formed by radially arranged brushes.

8. The embroidery machine according to any one of Claims 6 or 7, **characterized in that** a guide edge on a guide plate (93) for transferring the embroidery ground onto the needles holding the ground runs at a distance from the axis of the roller (83).

9. The embroidery machine according to any one of Claims 5 to 8, **characterized in that**, on both supports, the pressing device is configured as a rotatably mounted pressing wheel (89) which is arranged in order to press the edge region (11') of the embroidery ground (11) onto and into the needles of the pin cushions (33) substantially parallel to the guide plate (93) for transferring the embroidery ground onto the needles holding the ground.

10. A method for transferring a textile ribbonlike embroidery ground (11) during rolling along its edge regions (11') located opposite one another onto pin cushions (33) having needles holding the ground, wherein the pin cushions (33) are each arranged on transport means circulating continuously around two chain wheels (27) having two thrums (29') each and thrums (29') located opposite one another are each guided parallel to one another in a guide rail (75), wherein the chain wheels (27) are fastened to frame parts (3,5) of a creel (1) of an embroidery machine according to any one of Claims 5 to 9,
and wherein the following steps are performed:
- pushing of the two edge regions (11') of the ribbonlike embroidery ground (11) outwardly until they pass over points of the needles on the pin cushions (33),
- pressing of the edge regions (11') onto sections of the pin cushions (33) with no needles, and
- pressing of the embroidery ground (11) onto the points of the needles and inserting of the needles into the embroidery ground (11),
wherein in order to push the two edge regions (11') of the ribbonlike embroidery ground (11) outwardly on the two frame parts (3,5) located opposite each other, a sliding element and a pressing device are each provided, **characterized in that** these are arranged on a support, wherein the supports can be swiveled around axes (A) located substantially parallel to the frame elements (3,5).

11. The method according to Claim 10, **characterized in that** each edge region (11') is pushed outwardly with the periphery of a roller made of rubber (83) or a brush roller having radially arranged brushes by pressing onto the guide plates (93) for transferring the embroidery ground onto the needles holding the ground

12. The method according to Claim 11, **characterized in that** the edge regions (11') are held stretched over the pin cushions (33) with the guide plates (93) for transferring the embroidery ground onto the needles holding the ground.

13. The method according to any one of Claims 10 to 12, **characterized in that** the edge regions (11') having a toothed pressing wheel (89) are forced into the needles.

14. The method according to Claim 13, **characterized in that** the teeth of the pressing wheel (89) engage between the needles of the pin cushion (33).

## Revendications

1. Machine à broder avec un cadre (1), comprenant un arbre d'enroulement supérieur (7) et un arbre d'enroulement inférieur (9) pour l'enroulement d'un support à broder (11) de l'arbre d'enroulement inférieur (9) sur l'arbre d'enroulement supérieur (9), les arbres d'enroulement (7, 9) étant fixés de façon rotative et entraînable entre deux éléments de châssis (3, 5) disposés à distance l'un de l'autre, comprenant en outre deux barres de tension latérales (10) disposées sur les éléments de châssis (3, 5) du cadre (1) pour la tension latérale du support à broder (11), lesquelles barres de tension latérales (10) comprennent respectivement une chaîne (29) tournant sur deux roues dentées (27), lesquelles chaînes (29) étant respectivement guidées dans un guide de chaîne (75) et portant des coussinets à aiguilles (33) fixés sur les maillons de chaîne (31), des éléments de maintien étant disposés sur le bâti de machine (41) de la machine à broder, avec lesquels respectivement au moins un maillon de chaîne (31) avec un coussinet à aiguilles (33) peut être fixé sur les deux zones de bord latérales (11') du support à broder (11),
**caractérisée en ce que**
les éléments de maintien sont des éléments de maintien et de serrage (53), lesquels comprennent respectivement deux mâchoires de serrage (55) pouvant être guidées l'une vers l'autre, lesquelles sont actionnables par un entraînement (61), et **en ce que** des plaques de guidage de chaîne (35) sont disposées sur les maillons de chaîne (31) ou sur les coussinets à aiguilles (33), lesquelles plaques sont formées afin de pouvoir être guidées entre les mâchoires de serrage (55) lors de la broderie et bloquées lors de l'enroulement.

2. Machine à broder selon la revendication 1, **caractérisée en ce que** les éléments de maintien et de serrage (53) sont guidés de façon déplaçable horizontalement sur le bâti (41) de la machine à broder le long d'un rail (39).

3. Machine à broder selon la revendication 1 ou 2, **caractérisée en ce que** des rails de guidage (51) disposés sur les guidages de chaîne (75) sont déplaçables, guidés sur les éléments de maintien et de serrage (53), en direction verticale.

4. Machine à broder selon la revendication 3, **caractérisée en ce que** le guidage vertical des rails de guidage (51) est effectué par les éléments de maintien et de serrage (53) avec une paire de rouleaux (47), laquelle paire de rouleaux (47) entoure latéralement sans jeu le rail de guidage (51).

5. Machine à broder selon l'une des revendications 1 à 4, **caractérisée en ce que** les guidages de chaîne (75) sont disposés parallèlement les uns aux autres et **en ce que** les roues dentées (27) sont fixées sur les éléments de châssis (3, 5) et **en ce que** le cadre (1) comprend un dispositif d'enfilage (77) pour l'enfilage sur les coussinets à aiguilles (33) d'un support à broder (11) en forme de bande le long de ses zones de bord (11') opposées l'une à l'autre, respectivement un élément poussoir et respectivement un élément de pression étant disposés sur un support, sur les deux éléments de châssis (3, 5) opposés l'un à l'autre, les supports pouvant pivoter sur des axes (A) essentiellement parallèles aux éléments de cadre (3, 5).

6. Machine à broder selon la revendication 5, **caractérisée en ce que** chaque élément poussoir comprend essentiellement un rouleau cylindrique (83), lequel est monté sur un arbre pouvant être entraîné d'un moteur d'entraînement (81).

7. Machine à broder selon la revendication 6, **caractérisée en ce que** le rouleau (83) présente une surface en caoutchouc élastique radialement ou **en ce que** la surface du rouleau (83) est formée par des poils disposés radialement.

8. Machine à broder selon l'une des revendications 6 ou 7, **caractérisée en ce qu'**un bord de guidage s'étend sur une plaque de guidage d'enfilage (93) à distance de l'axe du rouleau (83).

9. Machine à broder selon l'une des revendications 5 à 8, **caractérisée en ce que**, sur les deux supports, l'élément de pression est formé comme une roue de pression (89) montée de façon pivotante, laquelle est disposée, au niveau de, et dans, les aiguilles des coussinets à aiguilles (33), de façon essentiellement parallèle à la plaque de guidage d'enfilage (93), pour le pressage de la zone de bord (11') du support à broder (11).

10. Procédé d'enfilage lors de l'enroulement d'un support à broder (11) textile en forme de bande le long d'une de ses zones de bord (11') opposées l'une à l'autre, sur des coussinets à aiguilles (33) avec des aiguilles, les coussinets à aiguilles (33) étant disposés sur des moyens de transport tournant sans fin sur deux roues dentées (27), respectivement, avec respectivement deux brins (29') et les brins (29') opposés l'un à l'autre étant guidés respectivement dans un rail de guidage (75) parallèlement l'un à l'autre, les roues dentées (27) étant fixées sur les éléments de châssis (3, 5) d'un cadre (1) d'une machine à broder selon l'une des revendications 5 à 9,
et les étapes suivantes étant réalisées :
- poussée vers l'extérieur des deux zones de bord (11') du support à broder (11) en forme de bande jusqu'aux pointes des aiguilles sur les coussinets à aiguilles (33),
- pressage des zones de bord (11') sur des sections sans aiguilles des coussinets à aiguilles (33),
- tout en pressant le support à broder (11) sur les pointes des aiguilles et en piquant les aiguilles dans le support à broder (11),
respectivement un élément poussoir et respectivement un élément de pression étant prévus pour la poussée vers l'extérieur des deux zones de bord (11') du support à broder (11) en forme de bande sur les deux éléments de châssis (3, 5) opposés l'un à l'autre, **caractérisé en ce que** ceux-ci sont disposés sur un support, les supports pouvant pivoter sur des axes (A) essentiellement parallèles aux éléments de châssis (3, 5).

11. Procédé selon la revendication 10, **caractérisé en ce que** chaque zone de bord (11') est poussée vers l'extérieur avec la périphérie d'un rouleau en caoutchouc (83) ou d'une brosse avec des poils disposés radialement, par pression sur des plaques de guidage d'enfilage (93).

12. Procédé selon la revendication 11, **caractérisé en ce que**, avec les plaques de guidage d'enfilage (93), les zones de bord (11') sont maintenues tendues par dessus les coussinets à aiguilles (33).

13. Procédé selon l'une des revendications 10 à 12, **caractérisé en ce que** les zones de bord (11') sont pressées dans les aiguilles avec une roue de pression (89) dentée.

14. Procédé selon la revendication 13, **caractérisé en ce que** les dents de la roue de pression (89) s'engagent entre les aiguilles du coussinet à aiguilles (33).
